# EUROPÄISCHE PATENTANMELDUNG

(11) **EP 1 249 565 A1**
(43) Veröffentlichungstag der Anmeldung: **16.10.2002**
(21) Anmeldenummer: 01109254.1
(22) Anmeldetag: 14.04.2001
(51) Int. Cl.: E05B 9/08, E05B 17/18, E05C 9/04, E05B 17/10, E05B 35/12, E05B 35/10

(54) **Schloss**

(71) Anmelder: Steinbach & Vollmann GmbH & Co., 42579 Heiligenhaus (DE)
(72) Erfinder: Teubner, Uwe, 42111 Wuppertal (DE)
(74) Vertreter: Stenger, Watzke & Ring Patentanwälte

(57) **Zusammenfassung**

Vorgeschlagen wird ein Schloß mit einem Schloßgehäuse (2) und einem darin angeordneten Riegel (4), der mindestens eine Ausnehmung für den Betätigungsnocken eines Schließzylinders (8) aufweist. Um ein aus wenigen Teilen bestehendes und einfach aufgebautes Schloß zu verwirklichen, wird ein Schloßgehäuse (2) vorgeschlagen, welches
- aus Kunststoff besteht,
- die Form eines zum Türblatt (1) hin offenen Kastens aufweist und sich mit seinem die Öffnung umgebenden Gehäuserand (21) auf der Innenseite des Türblatts (1) abstützt,
- mit einstückig an seiner Innenseite angeformten Führungen (16) für den Riegel (4) versehen ist,
- mit einer von der anderen Seite auf das Türblatt (1) aufgesetzten Rosette (3) verschraubt ist, an deren Innenseite (13) zu dem Schloßgehäuse (2) hin weisende Vorsprünge (14) angeformt sind, mit denen die Rosette (3) formschlüssig in eine mehreckige Öffnung (12) des Türblatts (1) eingreift.

## Beschreibung

Die Erfindung betrifft ein Schloß mit einem Schloßgehäuse und einem darin angeordneten, mittels eines Schließzylinders betätigbaren Riegel.

Derartige Schlösser sind in vielfältigen Ausführungsformen bekannt. Der mechanische und konstruktive Aufbau ist in der Regel sehr aufwendig, weshalb das Schloß mit dem Schloßgehäuse und den darin angeordneten mechanischen Komponenten vormontiert ausgeliefert wird. Die Bauteile des Schlosses bestehen fast immer aus Stahl oder Stahlblech, um die häufig geforderte mechanische Festigkeit auch gegenüber Gewaltanwendung zu erreichen.

Dem gegenüber wird mit der Erfindung die Bereitstellung eines Schlosses angestrebt, welches aus nur wenigen Teilen einfach aufgebaut ist, und sich daher besonders leicht montieren läßt, wobei auf den Aspekt der Widerstandsfähigkeit gegen mechanische Gewaltanwendung weniger Wert gelegt werden soll.

Hierzu wird bei einem Schloß der eingangs genannten Art vorgeschlagen, daß das Schloßgehäuse
- aus Kunststoff besteht,
- die Form eines zum Türblatt hin offenen Kastens aufweist und sich mit seinem die Öffnung umgebenden Gehäuserand auf der Innenseite des Türblatts abstützt,
- mit an seiner Innenseite angeformten Führungen für den Riegel versehen ist,
- mit einer von der anderen Seite auf das Türblatt aufgesetzten Rosette verschraubt ist, an deren Innenseite zu dem Schloßgehäuse hin weisende Vorsprünge angeformt sind, mit denen die Rosette formschlüssig in eine mehreckige Öffnung des Türblatts eingreift.

Vorteilhafte Ausgestaltungen eines solchen einfach aufgebauten und aus nur wenigen Teilen einfach zusammensetzbaren Schlosses sind in den Unteransprüchen angegeben.

So wird mit einer bevorzugten Ausgestaltung vorgeschlagen, daß auf Drehlagern, die einstückig an der Innenseite des Schloßgehäuses angeformt sind, Wippen schwenkbar gelagert sind, die jeweils exzentrisch zu dem Drehlager mit dem Ende einer Verriegelungsstange verbindbar sind, und daß die Wippen durch den Riegel betätigbar sind. Aufgrund dieser Ausgestaltung läßt sich das Schloß zusätzlich mit den Wippen ausstatten, in die wiederum die Enden von Verriegelungsstangen eingreifen können, wodurch das Schloß zu einem Stangen-Verriegelungsschloß aufgerüstet wird. Ist diese zusätzliche Funktion nicht erwünscht, werden die Wippen bei der Montage des Schlosses einfach weggelassen, wodurch dann das Schloß zu einem normalen Fallen/Riegelschloß wird.

Sofern das Schloß in der Version als Stangenschloß eingesetzt wird, erfolgt die Betätigung der Wippe durch den Riegel vorzugsweise jeweils durch einen an dem Riegel angeformten Zapfen, welcher in eine Öffnung der Wippe hineinragt, wobei die Öffnung exzentrisch zu dem Drehlager der Wippe angeordnet ist. Vorzugsweise besteht auch jede der Wippen, ebenso wie das Schloßgehäuse, aus Kunststoff.

Mit einer weiteren Ausgestaltung wird vorgeschlagen, daß das Schloßgehäuse materialmäßig geschwächte Wandbereiche an seinem Gehäuserand aufweist, die ohne Zerstörung des übrigen Kunststoffgehäuses herausbrechbar sind. Das Gehäuse ist daher im Hinblick auf die unterschiedlichen Einsatzmöglichkeiten nicht von Haus aus mit Öffnungen zur Hindurchführung der Verriegelungsstangen versehen. Vielmehr werden diese Öffnungen bei Bedarf dadurch hergestellt, daß ein entsprechend materialmäßig geschwächter Wandbereich an dem Gehäuserand des Kunststoffgehäuses herausgebrochen wird.

Vorzugsweise sind Schloßgehäuse und Rosette formschlüssig miteinander verbunden, indem sich an dem einen dieser beiden Bauteile angeformte zylindrische Zapfen spielfrei in an dem anderen dieser beiden Bauteile angeformte zylindrische Aufnahmeöffnungen hinein erstrecken. Hierdurch wird ein einfach gestalteter, jedoch für die angestrebten Einsatzzwecke völlig ausreichender Formschluß zwischen dem aus Kunststoff bestehenden Schloßgehäuse und der ebenfalls vorzugsweise aus Kunststoff bestehenden Rosette erreicht. Der Formschluß gegenüber der Öffnung in dem Türblatt wird durch die eingangs bereits genannten, an der Innenseite der Rosette angeformten Vorsprünge erzielt, mit denen die Rosette in die Öffnung des Türblatts eingreift. Da die Fixierung im Türblatt ausschließlich durch die Rosette erfolgt, sind an dem Schloßgehäuse selbst keinerlei Maßnahmen erforderlich, um z.B. ein Verdrehen in Bezug auf das Türblatt zu vermeiden. Dies ermöglicht eine große Freiheit in der Gestaltung des Schloßgehäuses aus Kunststoff.

Mit einer weiteren Ausgestaltung des Schlosses wird vorgeschlagen, daß sich die Zapfen an der Innenseite der Rosette, und die Aufnahmeöffnungen an der Innenseite des Schloßgehäuses befinden. Vorzugsweise ist die Innenseite des Schloßgehäuses mit dort angeformten Hülsen versehen, die innen den jeweils korrespondierenden Zapfen der Rosette aufnehmen und mit ihrer Außenseite den Riegel führen. Bei dieser Ausgestaltung wird daher mit den Hülsen ein- und dasselbe Bauteil herangezogen, um einerseits die Verbindung zwischen Schloßgehäuse und Rosette zu bewirken, und andererseits den in dem Schloßgehäuse angeordneten Riegel zu führen.

Vorzugsweise führt die das Schloßgehäuse mit der Rosette verbindende Verschraubung durch die Aufnahmeöffnung und eine Teillänge des Zapfens hindurch.

Vorgeschlagen wird ferner, daß die Rosette quadratisch ist und einschließlich der daran angeformten Vorsprünge auch um jeweils 90° verdreht auf eine rechteckige Öffnung des Türblatts aufsetzbar ist.

Um das Schloß universell auch im Außenbereich einsetzen zu können, wird mit einer Variante eine zwischen Rosette und Türblatt eingespannte, mit einer gelenkig gelagerten Abdeckung für die Rosette versehene Regenschutzrosette vorgeschlagen. Die Anbringung der gelenkig gelagerten Abdeckung der Regenschutzrosette erfolgt vorzugsweise in Gestalt einer nach oben verschwenkbaren Klappe.

Eine weitere Variante des Schlosses ist gekennzeichnet durch einen an der Außenseite der Rosette neben der Öffnung für den Schließzylinder angeordneten Schieber, der mit dem Riegel verbunden ist. Der Schieber dient hierbei der Betätigung, d.h. dem Zurückziehen des Riegels, jedoch ist diese Betätigung erst dann freigegeben, wenn zunächst mittels eines Schlüssels der Riegel entsperrt wird, und sodann die Möglichkeit besteht, den Riegel mittels des Schiebers zurückzuziehen.

Eine weitere Ausgestaltung ist gekennzeichnet durch ein in dem Schloßgehäuse angeordnetes Detektionselement für die Stellung des Riegels. Alternativ oder zusätzlich kann ein in dem Schloßgehäuse angeordnetes Detektionselement für die Stellung des Betätigungsnockens des Schließzylinders vorgesehen sein.

Eine weitere bevorzugte Ausgestaltung des Schlosses ist gekennzeichnet durch eine in dem Schloßgehäuse angeordnete, mit einem elektrischen Leuchtelement versehene elektrische Platine mit Anschlüssen für zumindest ein Detektionselement. Mittels des Detektionselements wird der Status des Schlosses erfaßt, und mittels des vorzugsweise auf der Platine angeordneten Leuchtelements angezeigt. Auf diese Weise ist bereits auf Distanz erkennbar, in welchem Status sich das Schloß aktuell befindet.

Zur Übertragung des von dem elektrischen Leuchtelement erzeugten Lichtsignals ist eine erste Ausgestaltung gekennzeichnet durch mindestens ein lichtleitendes Bauteil zwischen dem Leuchtelement und einer Öffnung in der Rosette. Um das von dem Leuchtelement abgegebene Lichtsignal auch dann erkennen zu können, wenn die Rosette z.B. durch die Abdeckung der fakultativ montierbaren Regenschutzrosette abgedeckt ist, wird mit einer weiteren Ausgestaltung mindestens ein lichtleitendes Bauteil zwischen dem Leuchtelement und einer Öffnung in der die Rosette verschließenden Abdeckung vorgeschlagen.

Weitere Einzelheiten und Vorteile des Schlosses werden nachfolgend unter Bezugnahme auf die zugehörigen Zeichnungen erläutert. Die Zeichnungen zeigen ein Ausführungsbeispiel des erfindungsgemäßen Schlosses, und zwar im einzelnen:
- Figur 1: in perspektivischer Darstellung das Schloß in montiertem Zustand, von der Seite des Schloßgehäuses her betrachtet;
- Figur 2: in perspektivischer Darstellung das Schloß in montiertem Zustand, von der Seite der Rosette her betrachtet,
- Figur 3: eine Schnittdarstellung durch das montierte Schloß;
- Figur 4a: eine Explosionsdarstellung der Schloßbestandteile, von der Rosette her betrachtet,
- Figur 4b: eine Explosionsdarstellung der Gegenstände nach Figur 4a, unter einem anderen Blickwinkel betrachtet;
- Figur 5a: eine Explosionsdarstellung der Schloßbestandteile, von dem Schloßgehäuse her betrachtet;
- Figur 5b: die Gegenstände nach Figur 5a, unter einem anderen Blickwinkel betrachtet;
- Figur 6a: eine Ansicht des Riegels sowie weiterer Einzelteile des Schlosses;
- Figur 6b: eine der Figur 6a entsprechende Ansicht, jedoch in einer anderen, geschlossenen Stellung des Riegels;
- Figur 7: eine Ansicht des offenen Schloßgehäuses mit den darin angeordneten Bauteilen, wobei zur Betätigung des Riegels ein Schließzylinder und ein Schieber vorgesehen sind und
- Figur 8: eine Ansicht des offenen Schloßgehäuses mit den darin angeordneten Bauteilen, wobei zur Betätigung des Riegels zwei getrennte Schließzylinder vorgesehen sind.

In den Figuren 1 bis 3 ist das wahlweise links oder rechts verwendbare Schloß in seiner Gesamtheit und in montiertem Zustand dargestellt. Das Schloß ist in einer rechteckigen Öffnung 12 in einem Türblatt 1 befestigt und besteht aus insgesamt drei Hauptbestandteilen, nämlich einem kastenförmigen Schloßgehäuse 2 aus Kunststoff, einer Rosette 3 sowie einem in dem Schloßgehäuse angeordneten Riegel 4, der unbetätigt mit einem Riegelabschnitt 5 mit vorzugsweise daran angeformter Fallenschräge 6 aus dem Schloßgehäuse 2 herausragt. Vorzugsweise bestehen auch der Riegel 4 sowie die Rosette 3 aus Kunststoff. Bei der Montage des Schlosses wird das Schloßgehäuse 2 mit der Rosette 3 verschraubt, wozu gemäß der Darstellung in Figur 1 drei Verschraubungen 7 durch das Schloßgehäuse 2 hindurchgesetzt sind, die mit ihren anderen Enden in entsprechende Gewinde an der Rosette 3 eingreifen. Gemäß Figur 2 ist zusätzlich zu der Rosette 3, die mit der Öffnung für den Schließzylinder 8 versehen ist, eine Regenschutzrosette 9 vorgesehen. Bestandteil der Regenschutzrosette 9 ist eine nach Art einer Klappe verschwenkbar daran gelagerte Abdeckung 10.

In der Schnittdarstellung Figur 3 ist ferner noch der Teil eines Türrahmens 11 dargestellt, hinter dem der Riegelabschnitt 5 des Schlosses verriegelt.

Einzelheiten im Aufbau des Schlosses werden nachfolgend anhand der Figuren 4a, 4b, 5a und 5b erläutert, welche das Schloß jeweils in perspektivischer Explosionsdarstellung zeigen, und zwar jeweils aus einer anderen Perspektive betrachtet.

Zunächst wird erläutert, wie die Befestigung des Schlosses in der Öffnung 12 des Türblattes 1 erfolgt. Hierzu sind, wie die Figuren 5a und 5b erkennen lassen, an der Innenseite 13 der in Gestalt einer Platte geformten Rosette drei Vorsprünge 14 angeformt, mit denen die Rosette formschlüssig in die Öffnung 12 des Türblatts eingreift. Auf diese Weise kann sich die Rosette 3 nicht gegenüber dem Türblatt 1 drehen, sobald die Rosette 3 auf das Türblatt aufgesetzt ist. An der Innenseite 13 der Rosette 3 sind ferner zylindrische Zapfen 15 angeformt. Diese ragen bei Montage des Schlosses spielfrei in entsprechend gestaltete Hülsen 16, die an der Rückwand des Schlossgehäuses 2 einstückig angeformt sind. Diese Hülsen 16 sind am besten in den Figuren 4a und 4b erkennbar, da diese Zeichnungen einen Blick in das Innere des Schloßgehäuses 2 ermöglichen. Beim Ausführungsbeispiel beträgt die Anzahl der Zapfen 15 bzw. Hülsen 16 jeweils drei.

Die Figuren 5a und 5b lassen ferner erkennen, daß die Rosette 3 an ihrer dem Türblatt zugewandten Unterseite mit einer umlaufenden Stufe 17 versehen ist. Diese Stufe 17 dient dazu, die Regenschutzrosette 9 formschlüssig zu fixieren, indem die Regenschutzrosette 9 zusätzlich zwischen Rosette 3 und Türblatt 1 eingeklemmt bzw. eingespannt wird. Auf diese Weise bleibt es die Wahl des Benutzers, ob er die Regenschutzrosette 9, z.B. für den Einsatz des Schlosses im Außenbereich, montieren will, oder nicht. Die Regenschutzrosette 9 ist, ebenso wie die Rosette 3, quadratisch gestaltet, so daß beide Rosetten auch in jeweils um 90° verdrehter Position an der rechteckigen Öffnung 12 des Türblatts 1 montiert werden können.

Äußerst universell ist das Schloß auch in Bezug auf die Dicke des Türblatts 1. Auf den Zeichnungen ist das Türblatt 1 sehr dünn dargestellt, z.B. kann es sich hier um eine Schaltschranktür aus Stahlblech handeln. Eine Anpassung an andere Türblatt-Dicken ist ohne weiteres möglich, indem in einem solchen Fall die Zapfen 15 der Rosette 3 weniger weit in die Hülsen 16 des Schlossgehäuses 2 hineinragen, gleichwohl der notwendige Formschluß erreicht ist. Lediglich eine Anpassung in der Schraubenlänge der drei Verschraubungen 7 ist notwendig.

Im Folgenden werden Einzelheiten des Schloßgehäuses 2 erläutert, wobei diese Einzelheiten am besten in den Figuren 4a und 4b erkennbar sind. Das Schloßgehäuse 2 besteht aus einer Rückwand 18 und nahezu rundum angeordneten Seitenwänden 19, die lediglich eine Öffnung 20 für den Durchtritt des Riegelabschnitts 5 freilassen. Zu dem Türblatt hin ist das Schloßgehäuse 2 völlig offen, d.h. die Seitenwände 19 umschließen einen offenen Gehäuserand 21. Mit diesem Gehäuserand 21 stützt sich das Schloßgehäuse 2 an dem Türblatt 1 ab. Es gibt keine Anpassung der Form oder Struktur des Gehäuserandes 21 an die Öffnung 12 des Türblatts 1. Auf diese Weise läßt sich das Schloßgehäuse 2 auch dann verwenden, wenn Form und Gestalt der Öffnung 12 des Türblatts anders sind, als bei dem dargestellten Ausführungsbeispiel. Angepaßt werden muß in diesem Fall die Rosette 3, nicht hingegen das sich mit seinem Rand 21 lediglich flächig außen an dem Türblatt abstützende Schloßgehäuse 2.

Einstückig an der Rückwand 18 angeformt sind die bereits beschriebenen Hülsen 16. Nicht nur die als Aufnahme für die Zapfen 15 dienende Bohrung dieser Hülsen 16 ist zylindrisch, sondern auch die Außenseite der Hülsen 16. Auf diese Weise dienen die Hülsen 16 gleichzeitig als Führung für den verschiebbar in dem Schloßgehäuse 2 angeordneten Riegel 4. Bei dem Riegel 4 handelt es sich um ein relativ komplex gestaltetes Kunststoff-Spritzteil mit langlochfömigen Führungen 22, 23, die sich jeweils parallel zueinander erstrecken. Dabei weisen die beiden langlochfömigen Führungen 22 dieselbe Länge auf, wohingegen die mittig angeordnete weitere langlochförmige Führung 23 zu einer Seite des Riegels hin offen ist. Jede der langlochförmigen Führungen 22, 23 nimmt jeweils eine Hülse 16 des Schloßgehäuses 2 mit geringem seitlichen Spiel auf, wodurch die Führung des Riegels 4 in dem Schloßgehäuse 2 bewirkt wird. An der Innenseite des Schloßgehäuses 2 sind schließlich noch zwei Zapfen angeformt, die als Drehlager 24 für auf die Zapfen aufsetzbare Wippen 25 dienen. Auch die Wippen 25 bestehen aus Kunststoff. Mittels der Wippen 25 lassen sich zusätzliche Verriegelungsstangen 26 betätigen, die mit ihren Enden 27 in exzentrisch angeordnete Öffnungen 28 der Wippen 25 eingreifen. Zum Spielausgleich sind die Öffnungen 28 in den Wippen 25 als konische Langlöcher gestaltet, um die sonst auftretende Querverschiebung der Verriegelungsstangen 26 zu unterbinden. Schließlich ist jede Wippe 25 noch mit einer weiteren exzentrisch angeordnete Langlochöffnung 29 versehen, in die ein Zapfen 30 des Riegels 4 eingreift.

Die Funktion der Wippe 25 als Übertragungsorgan lassen am besten die Figuren 6a und 6b erkennen. Jede Wippe 25 dreht um das Drehlager 24 des Schloßgehäuses herum, das Drehlager 24 bildet also einen Festpunkt. Bei Verschiebung des Riegels 4 nimmt dieser über seinen Zapfen 30 die Wippe 25 mit, und verschwenkt diese. Hierdurch werden die in die Öffnungen 28 der Wippe 25 eingreifenden Verriegelungsstangen 26 nach außen voneinander wegbewegt. Figur 6a zeigt den Riegel und die Verriegelungsstangen in zurückgezogenem Zustand, Figur 6b dieselben Teile in verriegeltem Zustand. Hierbei legt der Riegel 4 den Hub h zurück. Federn 31 bewirken, daß der Riegel 4 in unbetätigtem Zustand in seine Verriegelungsposition fährt. In den Figuren 6a und 6b gut erkennbar sind auch jene langlochförmigen Führungen 23, über die der Regel 4 auf den nicht dargestellten Hülsen des Schloßgehäuses längsgeführt wird.

Nachfolgend wird, ebenfalls anhand der Figuren 6a und 6b, die Betätigung des Riegels 4 über den Schließzylinder 8 erläutert. Die Fixierung des Schließzylinders 8 erfolgt hierbei mehrfach, und zwar durch eine entsprechende Aussparung in dem Schloßgehäuse, über eine entsprechende Öffnung 32 in der Rosette 3, sowie mittels einer Schraube durch das Schloßgehäuse hindurch. Der Schließzylinder 8 durchragt eine der beiden Öffnungen 22 des Riegels 4. Die Öffnungen 22 sind symmetrisch angeordnet, so daß wahlweise Links- und Rechtsmontage des Schlosses möglich ist. Diese Öffnungen 22 weisen Ausnehmungen für den Betätigungsnocken 34 des Schließzylinders 8 auf. Jede Ausnehmung ist nach oben durch die Sperrnase 33a, und nach unten durch die Öffnungsnase 33b begrenzt, gegen die der Betätigungsnocken 34 des Schließzylinders 8 bewegbar ist. Dies führt gemäß Figur 6a zum Vorschieben bzw. Zurückziehen des Riegels 4. Wird der Betätigungsnocken 34 in die Grundstellung zurückbewegt, bewegt sich der Riegel 4 wieder in seine geschlossene Position. Ist das Schloß ein Fallenschloß, so erfolgt das Zurückbewegen des Riegels 4 durch Federn 31.

Mittels eines in Figur 6b dargestellten elektrischen Detektionselementes 35 läßt sich die Stellung des Betätigungsnockens 34 überprüfen. Das Detektionselement 35 ist hierbei gehäusefest angeordnet, und steht in elektrischer Verbindung mit einer ebenfalls in dem Gehäuse angeordneten Steuer- und Schaltplatine 36. Auf der Steuer- und Schaltplatine 36, die mit einem elektrischen Anschlußstecker 45 verbunden ist, befindet sich ein elektrisches Leuchtelement 37, welches durch ein entsprechendes Leuchtsignal den Status des Riegels anzeigt. Dies erfolgt vorzugsweise in der Weise, daß das Leuchtelement 37 leuchtet, wenn der Riegel 4 entsperrt ist.

Damit das optische Signal des Leuchtelements 37 auch von außen erkennbar ist, führen von dort lichtleitende Bauteile 38 bis in eine Öffnung 39 der Rosette 3 sowie über weitere lichtleitende Bauteile 38 bis in eine Öffnung 40 der Abdeckung 10. Einzelheiten der Anordnung des Leuchtelements 37 sowie der beiden lichtleitenden Bauteile 38 sind am besten anhand der Schnittdarstellung Figur 3 erkennbar.

Das Schloß ist geeignet, wahlweise einen einzigen Schließzylinder 8 oder, wie dies in Figur 8 alternativ dargestellt ist, zwei parallele Schließzylinder 8 aufzunehmen. Auf diese Weise ist das Schloß für unterschiedliche Einsatzzwecke geeignet, z.B. lassen sich in die beiden Schließzylinder 8 unterschiedliche, d.h. verschiedene Schlüssel einsetzen. Die hier möglichen Funktionen unterscheiden sich wie folgt:

Zunächst ist eine ODER-Funktion möglich. Eingesetzt in das Schloß sind zwei unterschiedliche Schließzylinder, die verschiedenen Schließgruppen angehören. Zu dem linken Zylinder z.B. hat der Hausmeister mit seinem Schlüssel Zutritt, zu dem rechten Schließzylinder z.B. eine Person, die zu Wartungsarbeiten beauftragt ist.

Auch eine UND-Funktion ist möglich: Hierbei dient z.B. der rechte Schließzylinder zum "Vorschließen", d.h. der Riegel des Schlosses wird entsperrt. In diesem Status kann dann der Inhaber des Schlüssels für den anderen, nämlich den linken Schließzylinder das Schloß öffnen. Verwirklicht wird auf diese Weise ein "Vier-Augen-Prinzip", bei dem also eine Öffnung des Schlosses nur dann möglich ist, wenn Besitzer zweier Schlüssel zusammenarbeiten. Der jeweilige Status des Schlosses kann über das Leuchtelement 37 sichtbar gemacht werden.

Wird hingegen, wie dies die Figur 7 und auch alle Figuren 1 bis 6b zeigen, lediglich ein Schließzylinder 8 in das Schloß eingesetzt, wird der sonst für den zweiten Schließzylinder vorgesehene Parallelplatz frei. Bei dem dargestellten Ausführungsbeispiel ist das Schloß als Fallenschloß konstruiert. Sperrnasen sind daher nicht vorhanden. In diesem Fall wird auf dem Parallelplatz ein von Hand betätigbarer Schieber 41 angeordnet. Dieser ist in der Rosette 3 in Längsrichtung verschiebbar. An seiner Rückseite ist der Schieber 41 mit einem Übertragungselement 42 verbunden, welches formschlüssig in den Riegel 4 eingreift. Auf diese Weise läßt sich durch Handbetätigung des Schiebers 41 der Riegel 4 zurückziehen und damit die Tür entriegeln. Dies ist jedoch erst dann möglich, wenn zunächst die Sperrung des Riegels aufgehoben wird. Dies erfolgt durch Schlüsselbetätigung des Schließzylinders 8. Sodann erst kann von Hand der Schieber 41 betätigt und damit der Riegel 4, gegebenenfalls einschließlich der Verriegelungsstangen 26, zurückgezogen werden. Die Position des Riegels 4 läßt sich hierbei ebenfalls durch ein elektrisches Detektionselement 43 überprüfen und gegebenenfalls mittels des Leuchtelements 37 zur Kontrolle anzeigen.

Zur Hindurchführung der Verriegelungsstangen 26 durch das Schloßgehäuse 2 weist das Schloßgehäuse materialmäßig geschwächte Wandbereiche 44 an seinem Gehäuserand 21 auf. Diese Wandbereiche 44 sind ohne Zerstörung des übrigen Kunststoffgehäuses herausbrechbar. Auf diese Weise ist das Schloßgehäuse 2, falls die Verriegelungsstangen nicht montiert werden, allseitig geschlossen.

Falls das beschriebene Schloß in allen wichtigen Teilen aus Kunststoff besteht, ist der Schließzylinder 8 zu der Türe bzw. zu dem Innenraum hin elektrisch isoliert.

In Figur 5b ist eine beim Ausführungsbeispiel dreieckig gestaltete Protektorplatte dargestellt, die von den Schrauben der Verschraubung 7 durchdrungen wird. Die Protektorplatte ermöglicht in Kombination mit einer in diesem Fall ebenfalls aus Metall bestehenden Rosette 3 eine wesentliche Erhöhung der mechanischen Belastbarkeit des Schlosses gegenüber Gewaltanwendung.

### Bezugszeichenliste

- 1: Türblatt
- 2: Schloßgehäuse
- 3: Rosette
- 4: Riegel
- 5: Riegelabschnitt
- 6: Fallenschräge
- 7: Verschraubung
- 8: Schließzylinder
- 9: Regenschutzrosette
- 10: Abdeckung
- 11: Türrahmen
- 12: Öffnung
- 13: Innenseite
- 14: Vorsprung
- 15: Zapfen
- 16: Hülse
- 17: Stufe
- 18: Rückwand
- 19: Seitenwand
- 20: Öffnung
- 21: Gehäuserand
- 22: Öffnung des Riegels
- 23: langlochförmige Führung
- 24: Drehlager
- 25: Wippe
- 26: Verriegelungsstange
- 27: Ende der Veriegelungsstange
- 28: Öffnung
- 29: Langlochöffnung
- 30: Zapfen
- 31: Feder
- 32: Öffnung
- 33a: Sperrnase
- 33b: Öffnungsnase
- 34: Betätigungsnocken des Schließzylinders
- 35: Detektionselement
- 36: Platine
- 37: Leuchtelement
- 38: lichtleitendes Bauteil
- 39: Öffnung
- 40: Öffnung
- 41: Schieber
- 42: Übertragungselement
- 43: Detektionselement
- 44: Wandbereich
- 45: elektrischer Anschlußstecker
- h: Hub

## Patentansprüche

1. Schloß mit einem Schloßgehäuse (2) und einem darin angeordneten, mittels eines Schließzylinders (8) betätigbaren Riegel (4),
**dadurch gekennzeichnet,**
**daß** das Schloßgehäuse (2)
- aus Kunststoff besteht,
- die Form eines zum Türblatt (1) hin offenen Kastens aufweist und sich mit seinem die Öffnung umgebenden Gehäuserand (21) auf der Innenseite des Türblatts (1) abstützt,
- mit an seiner Innenseite angeformten Führungen (16) für den Riegel (4) versehen ist,
- mit einer von der anderen Seite auf das Türblatt (1) aufgesetzten Rosette (3) verschraubt ist, an deren Innenseite (13) zu dem Schloßgehäuse (2) hin weisende Vorsprünge (14) angeformt sind, mit denen die Rosette (3) formschlüssig in eine mehreckige Öffnung (12) des Türblatts (1) eingreift.

2. Schloß nach Anspruch 1, **dadurch gekennzeichnet, daß** auf Drehlagern (24), die einstückig an der Innenseite des Schloßgehäuses (2) angeformt sind, Wippen (25) schwenkbar gelagert sind, die jeweils exzentrisch zu dem Drehlager (24) mit dem Ende einer Verriegelungsstange (26) verbindbar sind, und daß die Wippen (25) durch den Riegel (4) betätigbar sind.

3. Schloß nach Anspruch 2, **dadurch gekennzeichnet, daß** die Betätigung der Wippe (25) durch den Riegel (4) jeweils durch einen an dem Riegel (4) angeformten Zapfen (30) erfolgt, welcher in eine Öffnung (29) der Wippe (25) hineinragt, wobei die Öffnung (29) exzentrisch zu dem Drehlager (24) der Wippe (25) angeordnet ist.

4. Schloß nach einem der vorangehenden Ansprüche, **dadurch gekennzeichnet, daß** Schloßgehäuse (2) und Rosette (3) formschlüssig miteinander verbunden sind, indem sich an dem einen dieser beiden Bauteile (2, 3) angeformte zylindrische Zapfen (15) spielfrei in an dem anderen dieser beiden Bauteile (3 bzw. 2) angeformte zylindrische Aufnahmeöffnungen hinein erstrecken.

5. Schloß nach Anspruch 4, **dadurch gekennzeichnet, daß** sich die Zapfen (15) an der Innenseite der Rosette (3), und die Aufnahmeöffnungen an der Innenseite des Schloßgehäuses (2) befinden.

6. Schloß nach Anspruch 4, **gekennzeichnet durch** an der Innenseite des Schloßgehäuses (2) angeformte Hülsen (16), die innen den jeweils korrespondierenden Zapfen (15) der Rosette (3) aufnehmen und außen den Riegel (4) führen.

7. Schloß nach einem der Ansprüche 4 bis 6, **dadurch gekennzeichnet, daß** die das Schloßgehäuse (2) mit der Rosette (3) verbindende Verschraubung (7) durch die Aufnahmeöffnung und eine Teillänge des Zapfens (15) hindurchführt.

8. Schloß nach einem der vorangehenden Ansprüche, **dadurch gekennzeichnet, daß** die Rosette (3) quadratisch ist und einschließlich der daran angeformten Vorsprünge (14) auch um jeweils 90° gedreht auf eine rechteckige Öffnung (12) des Türblatts (1) aufsetzbar ist.

9. Schloß nach einem der vorangehenden Ansprüche, **gekennzeichnet durch** eine zwischen Rosette (3) und Türblatt (1) eingespannte, mit einer gelenkig gelagerten Abdeckung (10) für die Rosette (3) versehene Regenschutzrosette (9).

10. Schloß nach einem der vorangehenden Ansprüche, **gekennzeichnet durch** einen an der Außenseite der Rosette (3) neben der Öffnung für den Schließzylinder (8) angeordneten Schieber (41), der mit dem Riegel (4) verbunden ist.

11. Schloß nach einem der vorangehenden Ansprüche, **gekennzeichnet durch** ein in dem Schloßgehäuse (2) angeordnetes Detektionselement (43) für die Stellung des Riegels (4).

12. Schloß nach einem der vorangehenden Ansprüche, **gekennzeichnet durch** ein in dem Schloßgehäuse (2) angeordnetes Detektionselement (35) für die Stellung des Betätigungsnockens (34) des Schließzylinders (8).

13. Schloß nach einem der vorangehenden Ansprüche, **gekennzeichnet durch** eine in dem Schloßgehäuse (2) angeordnete, mit einem elektrischen Leuchtelement (37) versehene elektrische Platine (36) mit Anschlüssen für zumindest ein Detektionselement (35, 43).

14. Schloß nach Anspruch 13, **gekennzeichnet durch** mindestens ein lichtleitendes Bauteil (38) zwischen dem Leuchtelement (37) und einer Öffnung (39) in der Rosette (3).

15. Schloß nach Anspruch 13, **gekennzeichnet durch** mindestens ein lichtleitendes Bauteil (38) zwischen dem Leuchtelement (37) und einer Öffnung (40) in einer die Rosette (3) verschließenden Abdeckung (10).
